# EUROPÄISCHE PATENTSCHRIFT

(11) **EP 3 575 536 B1**
(45) Veröffentlichungstag und Bekanntmachung des Hinweises auf die Patenterteilung: **26.01.2022**
(21) Anmeldenummer: 19177025.4
(22) Anmeldetag: 28.05.2019
(51) Int. Cl.: E06B 1/60

(54) **VERFAHREN ZUR MONTAGE EINES BAUELEMENTS, INSBESONDERE EINES FENSTER- ODER TÜRRAHMENS, IN EINER ÖFFNUNG EINER GEBÄUDEWAND**
METHOD FOR MOUNTING A COMPONENT, IN PARTICULAR A WINDOW OR DOOR FRAME, IN AN OPENING OF A BUILDING WALL
PROCÉDÉ DE MONTAGE D'UN COMPOSANT, EN PARTICULIER D'UN CADRE DE FENÊTRE OU DE PORTE, DANS UNE OUVERTURE D'UN MUR DE BÂTIMENT

(30) Priorität: 30.05.2018 DE 102018112956
(43) Veröffentlichungstag der Anmeldung: 04.12.2019
(73) Patentinhaber: REHAU AG + Co, 95111 Rehau (DE)
(72) Erfinder: Bräuer, Axel, 09487 Schlettau (DE); Johannsen, Jens, 56179 Vallendar (DE); Strom, Uwe, 78647 Trossingen (DE)

(56) Entgegenhaltungen:
- DE-A1- 10 251 430
- DE-A1-102009 007 141
- DE-A1-102016 002 424
- DE-C1- 19 509 402
- US-A1- 2012 262 570

## Beschreibung

Die vorliegende Erfindung bezieht sich auf ein Verfahren zur Montage eines Bauelements, insbesondere eines Fenster- oder Türrahmens, in einer Öffnung einer Gebäudewand. Derartige Verfahren sowie Vorrichtungen zur Verwendung in einem derartigen Verfahren sind aus dem Stand der Technik bekannt. Beispielsweise beschreibt die DE 20 2014 007 230 U1 ein derartiges Verfahren zur Montage eines Fensters oder einer Tür, worin ein Montagesystem zum Einsatz kommt, das eine Montageplatte und einen druckfesten Montageklotz umfasst, die durch einen verdrehsicheren und druckbelastbaren Abstandshalter zueinander beabstandet sind, wobei der Abstandshalter zwischen der Montageplatte und dem Montageklotz angeordnet ist und zum Einstellen eines Abstandes zwischen der Montageplatte und dem Montageklotz dient. Nach dem Einstellen des Abstandes zwischen der Montageplatte und dem Montageklotz wird das Fenster unter Verwendung von Befestigungsmitteln in der eingestellten Position fixiert. Die in der DE 20 2014 007 230 U1 beschriebenen Anordnung bietet zwar eine Erleichterung der Montage eines Bauelements in eine Gebäudewandöffnung. Jedoch bleibt die Montage auch unter Verwendung der in der DE 20 2014 007 230 U1 beschriebenen Anordnung für den Handwerker aufwändig. In ähnlicher Weise beschreibt die Entgegenhaltung DE 195 09 402 C1 ein Verfahren zum Ausrichten und Abstützen eines Elements, insbesondere eines Fensterelements, innerhalb einer Maueröffnung. In dem Verfahren wird eine Stützeinrichtung eingesetzt, die eine Wiederlagerschiene mit einer Spann- und Halteeinrichtung umfasst, mit der die Stützeinrichtung in der Laibung einer Maueröffnung eingespannt werden kann.

Vor diesem Hintergrund liegt der vorliegenden Erfindung die Aufgabe zugrunde, ein Verfahren zur Montage eines Bauelements, insbesondere eines Fensters oder einer Tür, in einer Öffnung einer Gebäudewand zur Verfügung zu stellen, das die Nachteile des Stands der Technik überwindet. Insbesondere soll das erfindungsgemäße Verfahren die Montage des Bauelements in der Gebäudewand für den Handwerker einfacher, schneller und komfortabler machen.

Diese und andere Aufgaben werden durch ein Verfahren mit den Merkmalen des Anspruchs 1 gelöst. Bevorzugte Ausführungsformen des erfindungsgemäßen Verfahrens sind in den abhängigen Ansprüchen beschrieben.

Gemäß der vorliegenden Erfindung wurde erkannt, dass die Montage eines Bauelements, insbesondere eines Fenster- oder Türrahmens, in einer Öffnung einer Gebäudewand, dadurch vereinfacht werden kann, dass Antriebe, insbesondere motorbetriebene Ausrichtvorrichtungen, die eigentliche Ausrichtung des Bauelements in der Öffnung einer Gebäudewand übernehmen. Dazu wird zumindest in den Eckbereichen des Bauelements jeweils als motorbetriebene Ausrichtvorrichtungen ausgebildeten Antrieben, an dem zu montierenden Bauelement befestigt. Dies kann beispielsweise durch Anlegen an eine Außenkante des Bauelements und Verspannen mit einer am Bauelement vorhandenen Nut erfolgen. Die Antriebe sind jeweils dazu eingerichtet, den Abstand zwischen dem Bauelement und der Öffnung der Gebäudewand in zwei Raumrichtungen, d. h. horizontal und vertikal, zu variieren. Dies kann beispielsweise dadurch erfolgen, dass jede motorbetriebene Ausrichtvorrichtung zwei über Stellmotoren ausfahrbare und wieder einziehbare, senkrecht zu einander angeordnete Bolzen aufweist. Das mit den motoriesiert Antrieben, versehene Bauelement wird dann in die Öffnung der Gebäudewand eingebracht und vorzugsweise grob ausgerichtet. Danach wird der Ausrichtvorgang des Bauelements in der Öffnung der Gebäudewand ausgelöst, beispielsweise durch Betätigen eines entsprechenden Knopfs an einem mit den Antrieben kommunizierenden Mobilgerät. Die ausfahrbaren Bolzen überführen das Bauelement je nach ausgefahrener Bolzenlänge in eine veränderte Position und Neigung innerhalb der Gebäudewandöffnung. Die Position und die Neigung des Bauelements werden durch die Bolzen solange geändert und durch eine an dem Bauelement vorgesehene Lagebestimmungsvorrichtung, beispielsweise ein entsprechender Beschleunigungssensor, überprüft, bis das Bauelement die gewünschte Ausrichtung in der Öffnung der Gebäudewand erreicht hat. Daraufhin wird der Ausrichtvorgang des Bauelements in der Öffnung der Gebäudewand beendet. Anschließend kann das Bauelement an der erreichten Position in der Öffnung der Gebäudewand fixiert werden, beispielsweise durch Verschrauben mit der Gebäudewand.

Dementsprechend liegt die vorliegende Erfindung in der Bereitstellung eines Verfahrens zur Montage eines Bauelements, insbesondere eines Fenster- oder Türrahmens, in einer Öffnung einer Gebäudewand, wobei das Verfahren die folgenden Stufen umfasst:
(a) Bereitstellen eines Bauelements;
(b) Befestigen von als motorbetriebene Ausrichtvorrichtungen ausgebildeten Antrieben zumindest in den Eckbereichen des Bauelements, wobei die Ausrichtvorrichtungen dazu eingerichtet sind, den Abstand zwischen dem Bauelement und der Öffnung der Gebäudewand in zwei Raumrichtungen einzustellen;
(c) Anordnen des Bauelements mit den daran befestigten Antrieben (insbesondere Ausrichtvorrichtungen) in der Öffnung der Gebäudewand;
(d) Bereitstellen mindestens einer Lagebestimmungsvorrichtung an dem Bauelement;
(e) Auslösen eines Ausrichtvorgangs des Bauelements in der Öffnung der Gebäudewand;
(f) Durchführen des Ausrichtvorgangs, in dem das Ausrichten des Bauelements durch Ändern der Abstände zwischen dem Bauelement und der Öffnung der Gebäudewand mittels der Antriebe (insbesondere der motorbetriebenen Ausrichtvorrichtungen) erfolgt;
(g) Beenden des Ausrichtvorgangs bei Erreichen einer gewünschten Ausrichtung des Bauelements in der Öffnung der Gebäudewand; und
(h) Fixieren der Ausrichtung des Bauelements in der Öffnung der Gebäudewand.

Bei den durch das erfindungsgemäßen Verfahren montierten Bauelementen handelt es sich insbesondere um Fenster- oder Türrahmen, bevorzugt um Blendrahmen eines Fensters oder Rahmen oder Zargen einer Tür. Die Fenster- oder Türrahmen können dabei als Rahmen für Holzfenster oder Holztüren, Metallfenster oder Metalltüren, Kunststofffenster oder Kunststofftüren sowie Verbundfenster oder Verbundtüren ausgebildet sein.

Wie hierin verwendet bedeutet der Begriff "Eckbereich" eines Bauelements, insbesondere eines Fenster- oder Türrahmens, einen Bereich um die Ecke des Bauelements, der von etwa 30 % der Länge eines angrenzenden Profilholms, insbesondere etwa 20 % der Länge eines angrenzenden Profilholms, aufgespannt wird.

Für das erfindungsgemäße Verfahren kann es von Vorteil sein, wenn als motorbetriebene Ausrichtvorrichtungen ausgebildeten Antrieben zusätzlich dazu eingerichtet sind, die Ausrichtung des Bauelements relativ zur Tiefe der Gebäudewandöffnung einzustellen. Dann kann mittels des erfindungsgemäßen Verfahrens weiter die Ausrichtung des Bauelements relativ zur Tiefe der Gebäudewandöffnung durchgeführt werden. Dies beinhaltet sowohl die Position des Bauelements als auch die Neigung des Bauelements zur Gebäudeaußenwand. Auf diese Weise kann das Bauelement durch das erfindungsgemäße Verfahren vollständig in der Gebäudewandöffnung ausgerichtet werden. Zudem wird die generelle Anforderung, das Bauelement fachgerecht, waagrecht und lotrecht zu montieren, somit erfüllt.

Wie hierin verwendet zielt der Begriff "Tiefe" einer Gebäudewandöffnung auf die Richtung der Wandstärke der die betreffende Öffnung aufweisenden Gebäudewand ab.

Es kann sich auch als günstig erweisen, wenn die Antriebe, insbesondere die Ausrichtvorrichtungen, und/oder die Lagebestimmungsvorrichtung(en) mit einem Mobilgerät, insbesondere einer Fernbedienung, einem Smartphone oder einem Tablet, verbunden sind. Über die Verbindung kann dabei ein Informations- und/oder Nachrichtenaustausch zwischen den verbundenen Elementen erfolgen. Die Verbindung kann kabelgebunden, beispielsweise mittels Bustechnologie, oder drahtlos (Funktechnologie), beispielsweise mittels WiFi, Bluetooth oder NFC, ausgestaltet sein. Dadurch wird das erfindungsgemäße Verfahren für den Monteur noch komfortabler ausführbar. Dabei ist es besonders bevorzugt, wenn das Auslösen des Ausrichtvorgangs des Bauelements in Stufe (e) durch das Mobilgerät, beispielsweise durch Drücken eines entsprechenden Buttons in einer dazu eingerichteten App, erfolgen kann.

Es kann auch von Nutzen sein, wenn nach Stufe (g) eine Bestätigung der erfolgreichen Ausrichtung des Bauelements in der Gebäudewandöffnung an das Mobilgerät übermittelt wird. Dadurch erhält der Monteur eine Bestätigung der erfolgreichen Ausrichtung des Bauelements in der Gebäudewandöffnung. Diese Daten sowie Informationen zur Position des montierten Fensters können zu Dokumentationszwecken gespeichert werden. Es ist es auch bevorzugt, wenn die Position des Bauelements an das Mobilgerät übermittelt wird.

Es kann auch hilfreich sein, wenn nach Stufe (g) oder nach Stufe (h) das Verfahren mit einem weiteren Bauelement in einer weiteren Gebäudewandöffnung durchgeführt wird und das Verfahren zur Montage des weiteren Bauelements zusätzlich eine Stufe des Ausrichtens des weiteren Bauelements an dem bereits ausgerichteten Bauelement erfolgt, wobei diese Ausrichtung in vertikaler Richtung und/oder in der Tiefe der weiteren Gebäudewandöffnung erfolgt. So wird s durch das erfindungsgemäße Verfahren möglich, einheitlich ausgerichtete Fensterfronten für den Monteur einfach zu erzeugen.

Im Folgenden soll die vorliegende Erfindung unter Bezugnahme auf die in den Figuren dargestellte Ausführungsform im Detail erläutert werden. Dabei zeigen:
- Fig. 1: eine schematische, perspektivische Darstellung eines Eckbereichs eines Blendrahmens eines Fensters mit daran befestigten Antrieben, die als motorbetriebenen Ausrichtvorrichtungen ausgebildet sind, zur Durchführung eines Ausführungsform des erfindungsgemäßen Verfahrens;
- Fig. 2: eine schematische, perspektivische Darstellung eines Blendrahmens eines Fensters mit daran befestigter Lagebestimmungsvorrichtung zur Durchführung eines Ausführungsform des erfindungsgemäßen Verfahrens; und
- Fig. 3: eine vergrößerte Detailansicht der Lagebestimmungsvorrichtung aus Fig. 2.

In Fig. 1 ist ein Ausschnitt eines Eckbereichs eines Bauelements 1, in dieser Ausführungsform eines Blendrahmens eines Fensters 1 in einer schematischen, perspektivischen Darstellung gezeigt. An den Blendrahmen eines Fensters 1 ist in diesem Eckbereich eine motorbetriebene Ausrichtvorrichtung 2 befestigt. Das Befestigen kann beispielsweise durch Anliegen an einer Außenkante des Bauelements 1 und Verspannen mit einer am Bauelement 1 vorhandenen Nut realisiert werden. Die motorbetriebene Ausrichtvorrichtung 2 umfasst dabei zwei orthogonal zueinander angeordnete Schenkel 3, 3', wobei jeder Schenkel 3, 3' jeweils einen über mindestens einen Stellmotor ausfahrbaren und wieder einziehbaren Bolzen 4, 4'aufweist. Die Bolzen 4, 4' sind dabei senkrecht zueinander orientiert. Sie dienen dazu, den Abstand zwischen dem Bauelement 1 und einer Öffnung einer Gebäudewand in zwei Raumrichtungen, d. h. horizontal und vertikal (in Fig. 1 durch Doppelpfeile symbolisiert), zu variieren. Eine derartige motorisierte Antriebvorrichtung 2 ist in jedem Eckbereich des Blendrahmens des Fensters 1 angebracht.

Wie aus Fig. 2 hervorgeht, ist in der rechten oberen Ecke des Bauelements 1 darüber hinaus eine Lagebestimmungsvorrichtung 5, beispielsweise ein entsprechender Beschleunigungssensor 5, angeordnet. Die Lagebestimmungsvorrichtung 5 umfasst ein Display 6 (Fig. 3), auf dem die Neigungen des erfindungsgemäßen Bauelements 1 gegenüber der Horizontalen und gegenüber der Lotrichtung zum Erdboden, die durch Lagebestimmungsvorrichtung 5 ermittelt werden, angezeigt werden können.

Die Ausrichtvorrichtungen 2 und die Lagebestimmungsvorrichtung 5 sind mit einem Mobilgerät 7, insbesondere einer Fernbedienung, einem Smartphone oder einem Tablet, verbunden sind. Über die Verbindung kann dabei ein Informations- und/oder Nachrichtenaustausch zwischen den Ausrichtvorrichtungen 2, der Lagebestimmungsvorrichtung 5 und dem Mobilgerät 7 erfolgen. Die Verbindung kann kabelgebunden, beispielsweise mittels Bustechnologie, oder drahtlos (Funktechnologie), beispielsweise mittels WiFi, Bluetooth oder NFC, ausgestaltet sein. In der dargestellten Ausführungsform ist das Mobilgerät 7 als Smartphone 7 ausgebildet. Auf dem Smartphone 7 ist ein entsprechendes Programm, insbesondere eine App, installiert, durch das das erfindungsgemäße Ausrichtverfahren gestartet und beendet werden kann sowie von den Ausrichtvorrichtungen 2 und der Lagebestimmungsvorrichtung 5 ermittelte Daten angezeigt und gespeichert werden können.

Zur Montage des Bauelements 1 wird das in jedem Eckbereich mit einer motorbetriebenen Ausrichtvorrichtung 2 und der Lagebestimmungsvorrichtung 5 versehene Bauelement 1 in die Öffnung der Gebäudewand eingebracht. Bevorzugt erfolgt dann manuell eine grobe Vorausrichtung des Bauelements 1 in der Öffnung der Gebäudewand.

Dann wird der Ausrichtvorgang des Bauelements 1 gestartet, indem der Monteur einen entsprechenden Button der dazu eingerichteten App am Mobilgerät 7 drückt. Das Ausfahren der Bolzen 2, 2' ändert durch die variierende Bolzenlänge die Neigung und die vertikale Position des Bauelements 1 in der Gebäudewandöffnung. Die Position und die Neigung des Bauelements 1 werden durch das Verstellen der Bolzen 2, 2' solange geändert und durch die Lagebestimmungsvorrichtung 5 überprüft, bis das Bauelement 1 die gewünschte Ausrichtung in der Öffnung der Gebäudewand erreicht hat. Die gewünschte Position und die gewünschte Neigung des Bauelements 1 kann beispielsweise durch Eingabe am Mobilgerät 7 eingegeben werden. Daraufhin wird der Ausrichtvorgang des Bauelements 1 in der Öffnung der Gebäudewand beendet. Abschließend wird das als Blendrahmen ausgebildete Bauelement 1 an der erreichten Position in der Öffnung der Gebäudewand durch Verschrauben mit der Gebäudewand fixiert.

Nach der erfolgreichen Ausrichtung des Bauelements 1 in der Gebäudewandöffnung wird diese Information an das Mobilgerät 7 übermittelt. Dem Monteur wird die erfolgreiche Ausrichtung des Bauelements 1 auf dem Mobilgerät 7 bestätigt. Die erfolgreiche Ausrichtung des Bauelements 1 und Informationen zur Position des montierten Bauelements 1 werden zu Dokumentationszwecken auf dem Mobilgerät 7 oder an einen entsprechenden Server übermittelt und dort gespeichert.

In alternativen Ausführungsformen des erfindungsgemäßen Verfahrens können die motorbetriebenen Ausrichtvorrichtungen 2 zusätzlich so ausgebildet sein, dass die Ausrichtung des Bauelements relativ zur Tiefe der Gebäudewandöffnung erfolgen kann. Die motorbetriebenen Ausrichtvorrichtungen 2 können dann beispielsweise als ein drei Raumrichtungen steuerbarer Greifelement ausgebildet sein, mit dem das Bauelement 1 gehalten wird. Dadurch kann durch das erfindungsgemäße Verfahren ferner die Ausrichtung des Bauelements 1 relativ zur Tiefe der Gebäudewandöffnung durchgeführt werden. Dies beinhaltet sowohl die Position des Bauelements in der Tiefe der Gebäudewandöffnung als auch die Neigung des Bauelements 1 zur Gebäudeaußenwand.

Das erfindungsgemäße Montageverfahren kann nach seinem Abschluss mit einem weiteren Bauelement 1 in einer weiteren Gebäudewandöffnung durchgeführt werden. Dabei kann das weitere Bauelement zusätzlich an dem bereits ausgerichteten Bauelement 1 ausgerichtet werden. Diese Anpassung an die Position des bereits ausgerichteten Bauelements 1 kann in vertikaler Richtung und/oder in der Tiefe in der weiteren Gebäudewandöffnung erfolgen, um eine einheitlich ausgerichtete Front mehrerer Bauelement 1 zu erzeugen.

Die vorliegende Erfindung wurde unter Bezugnahme auf die in den Figuren dargestellte Ausführungsformen des erfindungsgemäßen Verfahrens im Detail erläutert. Es versteht sich, dass die vorliegende Erfindung nicht auf die dargestellten Ausführungsformen beschränkt ist. Der Umfang der vorliegenden Erfindung ergibt sich aus den beigefügten Ansprüchen.

## Patentansprüche

1. Verfahren zur Montage eines Bauelements (1), insbesondere eines Fenster- (1) oder eines Türrahmens, in einer Öffnung einer Gebäudewand, wobei das Verfahren die folgenden Stufen umfasst:
(a) Bereitstellen des Bauelements (1);
(b) Befestigen von als motorbetriebene Ausrichtvorrichtungen ausgebildeten Antrieben (2) zumindest in den Eckbereichen des Bauelements (1), wobei die Antriebe (2) dazu eingerichtet sind, den Abstand zwischen dem Bauelement (1) und der Öffnung der Gebäudewand in zwei Raumrichtungen einzustellen;
(c) Anordnen des Bauelements (1) mit den daran befestigten Antrieben (2) in der Öffnung der Gebäudewand;
(d) Bereitstellen mindestens einer Lagebestimmungsvorrichtung (5) an dem Bauelement (1);
(e) Auslösen eines Ausrichtvorgangs des Bauelements (1) in der Öffnung der Gebäudewand;
(f) Durchführen des Ausrichtvorgangs, in dem das Ausrichten des Bauelements (1) durch Ändern der Abstände zwischen dem Bauelement (1) und der Öffnung der Gebäudewand mittels der Antriebe (2) erfolgt;
(g) Beenden des Ausrichtvorgangs bei Erreichen einer gewünschten Ausrichtung des Bauelements (1) in der Öffnung der Gebäudewand; und
(h) Fixieren der Ausrichtung des Bauelements (1) in der Öffnung der Gebäudewand.

2. Verfahren nach Anspruch 1, **dadurch gekennzeichnet, dass** die Antriebe (2) zusätzlich dazu eingerichtet sind, die Ausrichtung des Bauelements (1) relativ zur Tiefe der Gebäudewandöffnung einzustellen und die Stufe (f) des Verfahrens weiter das Einstellens der Ausrichtung des Bauelements (1) relativ zur Tiefe der Gebäudewandöffnung umfasst.

3. Verfahren nach Anspruch 1 oder Anspruch 2, **dadurch gekennzeichnet, dass** die Antriebe und/oder die Lagebestimmungsvorrichtung(en) (5) mit einem Mobilgerät (7), insbesondere einer Fernbedienung, einem Smartphone oder einem Tablet, verbunden sind.

4. Verfahren nach Anspruch 3, **dadurch gekennzeichnet, dass** das Auslösen des Ausrichtvorgangs des Bauelements (1) in Stufe (e) durch das Mobilgerät (7) erfolgt.

5. Verfahren (1) nach Anspruch 3 oder Anspruch 4, **dadurch gekennzeichnet, dass** nach Stufe (g) eine Bestätigung der erfolgreichen Ausrichtung des Bauelements (1) in der Gebäudewandöffnung an das Mobilgerät (7) übermittelt wird.

6. Verfahren (1) nach einem der Ansprüche 3 bis 5, **dadurch gekennzeichnet, dass** die Position des Bauelements (1) an das Mobilgerät (7) übermittelt wird.

7. Verfahren (1) nach einem der vorhergehenden Ansprüche, **dadurch gekennzeichnet, dass** nach Stufe (g) oder nach Stufe (h) das Verfahren mit einem weiteren Bauelement in einer weiteren Gebäudewandöffnung durchgeführt wird und das Verfahren zur Montage des weiteren Bauelements zusätzlich eine Stufe des Ausrichtens des weiteren Bauelements an dem bereits ausgerichteten Bauelement (1) umfasst, wobei diese Ausrichtung in vertikaler Richtung und/oder in der Tiefe der weiteren Gebäudewandöffnung erfolgt.

## Claims

1. Method of installing a construction element (1), in particular a window frame (1) or door frame, in an opening of a building wall, wherein the method comprises the following steps:
(a) providing the construction element (1);
(b) fastening drives (2) in the form of motorised aligning devices at least in the corner regions of the construction element (1), the drives (2) being configured so as to adjust the distance between the construction element (1) and the opening of the building wall in two spatial directions;
(c) arranging the construction element (1) with the drives (2) fastened thereon in the opening of the building wall;
(d) providing at least one position-determining device (5) on the construction element (1);
(e) initiating an aligning operation of the construction element (1) in the opening of the building wall;
(f) performing the aligning operation, in that the aligning of the construction element (1) takes place by changing the distances between the construction element (1) and the opening of the building wall by means of the drives (2);
(g) ending the aligning operation when a desired alignment of the construction element (1) in the opening of the building wall is achieved; and
(h) fixing the alignment of the construction element (1) in the opening of the building wall.

2. Method according to claim 1, **characterised in that** the drives (2) are additionally configured so as to adjust the alignment of the construction element (1) relative to the depth of the building wall opening, and step (f) of the method further comprises adjusting the alignment of the construction element (1) relative to the depth of the building wall opening.

3. Method according to claim 1 or claim 2, **characterised in that** the drives and/or the position-determining device(s) (5) are connected to a mobile apparatus (7), in particular a remote control, a smartphone or a tablet.

4. Method according to claim 3, **characterised in that** the initiation of the aligning operation of the construction element (1) in step (e) takes place by means of the mobile apparatus (7).

5. Method (1) according to claim 3 or claim 4, **characterised in that** after step (g) a confirmation of the successful alignment of the construction element (1) in the building wall opening is transmitted to the mobile apparatus (7).

6. Method (1) according to one of claims 3 to 5, **characterised in that** the position of the construction element (1) is transmitted to the mobile apparatus (7).

7. Method (1) according to one of the preceding claims, **characterised in that** after step (g) or after step (h) the method is performed with a further construction element in a further building wall opening and the method for installing the further construction element additionally comprises a step of aligning the further construction element with the already aligned construction element (1), this alignment taking place in a vertical direction and/or in the depth of the further building wall opening.

## Revendications

1. Procédé de montage d'un composant (1), en particulier d'un cadre de fenêtre (1) ou de porte, dans une ouverture d'un mur de bâtiment, le procédé comprenant les étapes suivantes :
(a) mise à disposition du composant (1) ;
(b) fixation d'entraînements (2), réalisés sous la forme de dispositifs d'alignement motorisés, au moins dans les zones de coin du composant (1), les entraînements (2) étant conçus pour régler l'écart entre le composant (1) et l'ouverture du mur de bâtiment dans deux directions dans l'espace ;
(c) disposition du composant (1), avec les entraînements (2) fixés sur celui-ci, dans l'ouverture du mur de bâtiment ;
(d) mise à disposition d'au moins un dispositif de détermination de position (5) sur le composant (1) ;
(e) déclenchement d'un processus d'alignement du composant (1) dans l'ouverture du mur de bâtiment ;
(f) exécution du processus d'alignement, dans lequel l'alignement du composant (1) est effectué en modifiant les écarts entre le composant (1) et l'ouverture du mur de bâtiment au moyen des entraînements (2) ;
(g) achèvement du processus d'alignement lorsqu'un alignement souhaité du composant (1) dans l'ouverture du mur de bâtiment est atteint ; et
(h) fixation de l'alignement du composant (1) dans l'ouverture du mur de bâtiment.

2. Procédé selon la revendication 1, **caractérisé en ce que** les entraînements (2) sont en outre conçus pour régler l'alignement du composant (1) par rapport à la profondeur de l'ouverture de mur de bâtiment et l'étape (f) du procédé comprend en outre le réglage de l'alignement du composant (1) par rapport à la profondeur de l'ouverture de mur de bâtiment.

3. Procédé selon la revendication 1 ou la revendication 2, **caractérisé en ce que** les entraînements et/ou le(s) dispositif(s) de détermination de position (5) sont reliés à un appareil mobile (7), en particulier une télécommande, un mobile multifonction ou une tablette.

4. Procédé selon la revendication 3, **caractérisé en ce que** le déclenchement du processus d'alignement du composant (1) dans l'étape (e) est effectué par l'appareil mobile (7).

5. Procédé (1) selon la revendication 3 ou la revendication 4, **caractérisé en ce que**, après l'étape (g), une confirmation de l'alignement réussi du composant (1) dans l'ouverture de mur de bâtiment est transmise à l'appareil mobile (7).

6. Procédé (1) selon l'une des revendications 3 à 5, **caractérisé en ce que** la position du composant (1) est transmise à l'appareil mobile (7).

7. Procédé (1) selon l'une des revendications précédentes, **caractérisé en ce que**, après l'étape (g) ou après l'étape (h), le procédé est exécuté avec un autre composant dans une autre ouverture de mur de bâtiment et le procédé de montage de l'autre composant comprend en outre une étape de l'alignement de l'autre composant sur le composant (1) déjà aligné, cet alignement étant effectué dans la direction verticale et/ou dans la profondeur de l'autre ouverture de mur de bâtiment.
